# EUROPÄISCHE PATENTSCHRIFT

(11) **EP 0 306 878 B1**
(45) Veröffentlichungstag und Bekanntmachung des Hinweises auf die Patenterteilung: **18.11.1993**
(21) Anmeldenummer: 88114435.6
(22) Anmeldetag: 05.09.1988
(51) Int. Cl.: B65D 8/02

(54) **Deckel eines mindestens einen Spund aufweisenden Behälters**
Lid for a container presenting at least one bung
Couvercle pour un récipient présentant au moins une bonde

(30) Priorität: 07.09.1987 DE 8712115 U; 09.03.1988 DE 8803185 U; 08.08.1988 DE 3826906
(43) Veröffentlichungstag der Anmeldung: 15.03.1989
(73) Patentinhaber: Büdenbender, Bernd, D-21682 Stade (DE)
(72) Erfinder: Büdenbender, Bernd, D-21682 Stade (DE)
(74) Vertreter: Grosse, Dietrich, Dipl.-Ing.

(56) Entgegenhaltungen:
- EP-A- 0 309 015
- DE-U- 8 628 268
- US-A- 4 767 021

## Beschreibung

Die Erfindung betrifft einen Deckel zur Herstellung eines mindestens einen Spund aufweisenden Behälters mit einem vorzugsweise zylindrischen Rumpf, dessen unteres Ende mit einem Boden und dessen oberes Ende mit dem Deckel jeweils dicht uns fest abschließend verbindbar sind, wobei der Deckel einen zur Verbindung mit dem Rumpf vorgesehenen Rand aufweist, an den sich ein zum Eingriff in den Rumpf vorgesehener, die Deckfläche umschließender kurzer Mantelbereich anschließt, und dessen Deckfläche Füllöffnungen aufweist, deren Ränder mit Stutzen je eines Verschlusses verbindbar sind, und deren sie umziehende Randbereiche aus der Deckfläche des Deckels heraus in eine zu seiner Vertikalachse normal stehende Ebene gedrückt sind.

Bei derartigen Behältern werden üblicherweise Deckel mit eben ausgeführten Deckflächen verwendet; als nachteilig zeigt sich hierbei, daß solche eben ausgeführten Deckel sich leicht verformen und schon durch relativ geringe, von außen angreifende Kräfte unschön bleibend verformt werden. Bei Behältern geringerer Größe, beispielsweise Konservendosen oder Behältern für geringe Mengen von Lacken oder Farben, aber auch Lebensmitteln, werden in die Grundflächen der Böden sowie der Deckel kreisförmige Sicken geringer Tiefe eingeprägt, um diese Grundflächen zu stabilisieren. Bei größeren Behältern, insbesondere Fässern, werden mit Vorliebe Deckel mit leicht konvex bombierten Deckflächen benutzt, die gegen Verformungen ein vorteilhaft erhöhtes Widerstandsmoment aufweisen. Als unangenehm jedoch macht sich hierbei bemerkbar, daß in solche Deckel meist an einander gegenüberliegenden Seiten eingebrachte, beispielsweise eingeschweißte, Flansche oder Stutzen von Verschlüssen schräg stehen und divergierende Achsen aufweisen. Des weiteren hat es sich bei Spundfässern gezeigt, daß deren völlige Entleerung problematisch ist: Beim Entleeren über Saugrohre von Pumpen werden diese im allgemeinen eine letzte Lache im Bodenbereich nicht aufzunehmen vermögen, und beim Versuche des restlosen Leerens durch Ausgießen lassen sich ebenfalls nicht unerhebliche Restmengen, beispielsweise einer Flüssigkeit, nicht entnehmen.

Zwar wurde bereits in der DE-A 1 37 06 581 empfohlen, nicht übliche Flansche eines Spundes mit dem Deckel eines Spundfasses zu verpressen, zu verschrauben oder zu verschweißen, sondern vielmehr Stutzen zu verwenden, die mit einem Ansatz etwa der Länge der Blechstärke des Deckels die Füllöffnung durchgreifen und, vorzugsweise durch eine Laser-Schweißnaht, mit dem Deckel verbunden sind. Derartige Stutzen kragen nicht, wie die meisten Flansche, in das Innere des Behälters ein, sondern schließen vielmehr praktisch glatt mit der inneren Fläche des Deckels ab, so daß ein eventuelles Ausgießen erleichtert wird und relativ weitgehend durchführbar ist.

Die DE-U-86 28 268 zeigt ein für eine weitgehende Restentleerung geeignetes Fass, bei dem das Auspumpen durch eine im Bodenbereich vorgesehene Mulde unterstützt wird. Für die eigentliche Restentleerung durch Umstülpen ist der zwischen den Spunden liegende Mittelbereich des Deckels nach innen gewölbt, während die Randbereiche der Stutzen schräg nach oben angehoben sind. Nachteilig macht sich doch hierbei bemerkbar, daß beim Abfließen der Reste zwei Öffnungen des Fasses zu unterfangen sind und mindestens bereichsweise abfließende Inhaltsreste kein den Ablauf beschleunigendes Gefälle finden.

Die Erfindung geht daher von der Aufgabe aus, einen der Gattung entsprechenden Deckel für einen Behälter, insbesondere ein Fass, zu schaffen, das im Bedarfsfalle durch einfaches Aufstellen auf seinen Deckel oder dessen Randbereiche sich schnell und praktisch restlos durch nur eine der Füllöffnungen entleeren läßt.

Gelöst wird diese Aufgabe mit den Merkmalen des Patentanspruchs 1. Das Drücken der Füllöffnungen umschließenden Randbereiche in Ebenen, die zur Vertikalachse des Deckels normal bzw. senkrecht stehen, erleichtert bereits das Einschweißen nach innen nicht vorstehender Verschlußstutzen, und durch das vertikal nach Oben-Außen-Durchdrücken eines dieser Randbereiche wird eine Art von die Füllöffnung umschließenden Trichter gebildet, welcher die weitgehende bzw. restlose Entleerung des Behälters begünstigt, während das nach Unten-Innen-Durchdrücken des der zweiten Füllöffnung zugeordneten Randbereiches nach dem Umstülpen des Fasses eine kegelstumpfförmige Erhöhung bildet, von der der Restinhalt des Fasses schnell abzulaufen vermag, so daß die gewünschte schnelle, praktisch restlose Entleerung des Fasses gewährleistet ist.

Die Erfindung weiterführende Merkmale sind in den Unteransprüchen gekennzeichnet.

Im einzelnen sind die Merkmale der Erfindung anhand der folgenden Beschreibung von Ausführungsbeispielen in Verbindung mit diese darstellenden Zeichnungen erläutert. Es zeigen hierbei:
- Figur 1: einen Vertikalschnitt eines Deckels eines Behälters entlang einer die Vertikalachsen der Füllöffnung enthaltenden Ebene mit schräggestellter Deckfläche und umlaufender Ringzone,
- Figur 2: eine Aufsicht auf den Deckel der Figur 1,
- Figur 3: einen der Figur 1 entsprechenden Vertikalschnitt eines mit bombierter Deckfläche aufgeführten Deckels,
- Figur 4: einen Horizontalschnitt durch einen Deckel, dessen Ringzone an einen umlaufenden Wulst anschließt, und
- Figur 5: eine Aufsicht nach Figur 4.

In den Figuren 1 und 2 ist im Vertikalschnitt und in der Aufsicht ein Deckel 1 gezeigt, der zur Herstellung eines Spundfasses vorgesehen ist. Von einem zur Herstellung der Verbindung durch insbesondere Verfalzen und/oder Schweißen mit dem Rumpf des Spundfasses dienenden Rand 2 aus erstreckt sich nach unten ein Mantelbereich 3 geringer Höhe, der zum Eingriff in den Rumpf des zu bildenden Spundfasses vorgesehen ist und sowohl den Sitz des Deckels zu sichern als auch den oberen Rand des Mantels des Rumpfes zu stabilisieren vermag. An den Mantelbereich 3 schließt sich eine Deckfläche 10 an, die aus Gründen der Stabilität sowie der Formbeständigkeit bombierte sein kann, und in die zur Aufnahme von Stutzen bzw. Flanschen der Behälterverschlüsse bzw. Spunde Füllöffnungen 6 und 8 eingearbeitet, beispielsweise ausgestanzt, sind, von denen die Füllöffnung 6 mit einem größeren Durchmesser von beispielsweise 2" und die Füllöffnung 8 mit geringerem Durchmesser von beispielsweise 3/4" ausgeführt sind. Um die Stutzen von nur unwesentlich in Behälter einkragenden Spunden mit geringem Aufwand und sicher einschweißen zu können, sind die Füllöffnungen 6 bzw. 8 umschließende Flächenbereiche 5 bzw. 7 normal für Vertikalachse des Deckels 1 stehend aus dessen ggf. der bombierten Deckfläche 12 herausgedrückt. Hierbei ergeben sich Übergangsbereiche,, die im wesentlichen kegelmantelstumpfförmig ausgebildet sind, wenn auch, wie insbesondere in der Fig. 1 erkenntlich, die bei 9 anliegende und damit nach außen weisende Mantellinie länger ausgebildet ist als die nach innen gerichtete gegenüberliegende Mantellinie. Andererseits besteht aber auch die Möglichkeit, die Mantellinien gleich lang zu formen und mit unterschiedlichen Steigungen in die ggf. bombierte Deckfläche 10 auslaufen zu lassen.

Beim Herauspressen der hier ringförmigen Randbereiche 5 bzw. 7 erweist es sich als wesentlich, daß diese herausgedrückten Randbereiche normal bzw. senkrecht zur Vertikalachse des Deckels 1 gerichtet sind. Die Grundform selbst kann wesentlich geändert werden. So ist es möglich, die zu den Randbereichen 5 bzw. 7 führenden Einformungen tiefer auszugestalten bzw. dieser Randbereiche 5 bzw. 7 stärker durchzudrücken. Die die Füllöffnungen aufweisenden Flächenbereiche müssen auch nicht notwendigerweise ringförmig ausgebildet sein, sie können auch die Form regelmäßiger Vielecke oder von Ellipsen aufweisen, ohne daß ihre Ausgestaltung auf streng erfaßbare geometrische Formen beschränkt ist. Ebenso ist es möglich, Übergangsbereiche, bspw. Übergangsbereich 9, beispielsweise pyramidenstumpfförmig auszubilden.

In allen dieser Fälle wird zunächst erreicht, daß durch die zusätzliche Verformung zur Gewinnung der normal stehenden Randbereiche 5 und 7 die Deckfläche 10 des Deckels 1 weiterhin stabilisiert bzw. mit höherem Verformungswiderstand ausgestattet ist, der sich sowohl durch die eine Verstärkung bewirkende Form selbst ergibt als auch durch die bei der Kaltverformung erzielte Materialverfestigung. In jedem Falle aber ergeben durch die achsnormalen Flächenbereiche 5 bzw. 7 nach dem Einschweißen von Stutzen in die Füllöffnungen sich achsparallele Anordnungen der Stutzen, und die in Fig. 1 dargestellten konischen Erhöhungen ergeben nach Umstellen eines Fasses auf seinen Deckel trichterförmige, das Entleeren begünstigende Vertiefungen, so daß selbst bei üblichen, in das Behälterinnere auskragende Flanschen, Rohransätzen und dergleichen sich durch die Trichterwirkung eine weitgehendere Entleerung als bisher möglich ergibt.

Zur Begünstigung der restlosen Entleerung ist am unteren Ende des Mantelbereiches 3 der Deckel 1 der Fign. 1 und 2 zu einer Ringzone 4 vorzugsweise entlang des Umfanges und gleicher Breite umgestaltet, wobei diese Ringzone zwar innerhalb einer achsachsnormalen Ebene verlaufen kann, vorzugsweise jedoch zur nicht dargestellten Vertikalachse des Deckels hin, d. h. in radialer Richtung, geringfügig, beispielsweise um 0,5° bis 5°,ansteigt, so daß beim Drehen des einen solchen Deckel aufweisenden Fasses um 180° zum Zwecke der Entleerung diese Ringzone ein nach innen auf die Deckfläche 10 hin weisendes Gefälle aufweist.

Einseitig schließt sich an die Ringzone 4 der Randbereich 5 an, der im wesentlichen horizontal angeordnet ist, und der die Füllöffnung 6 umschließt, in die bei der weiteren Verarbeitung des Deckels 1 der Stutzen eines Spundverschlusses eingeschweißt wird. Damit steht der Randbereich 5 auf gleichem Niveau wie die innere, die Ringzone 4 abschließende Grenze 15 dieser Ringzone, die durch einen kurzen Querstrich ebenso angedeutet ist wie das gegenüberliegende Ende des Randbereiches 5 sowie weitere Zonenenden.

Von dem Randbereich 5 sowie der diesem benachbarten inneren Grenze 15 der Ringzone 4 aus erstreckt sich die wesentliche, die Grundfläche des Deckels 1 schließende Deckfläche 10 mit einem zur inneren Grenze der gegenüberliegenden Bereiche der Ringzone 4 gerichteten Gefälle, das mindestens 0,2°, besser 0,5° bis 5°, betragen kann. Da damit das dem gegenüberliegenden Randbereich der Ringzone 4 zugewandte Ende der Deckfläche 10 auf tieferem Niveau liegt als die innere Grenze 15 der Ringzone steigt dieses Niveau über eine Übergangszone 9 wieder bis zu dieser inneren Grenze an. In dem Bereiche, in dem die Deckfläche 10 und die Übergangszone 9 ineinander übergehen, ist ein weiterer horizontaler Randbereich 6 eingeprägt, der die Füllöffnung 8 aufweist, deren Durchmesser geringer ist als der der Füllöffnung 6. Auch hier wird bei der Fertigstellung des Deckels 1 ein Stutzen eingeschweißt, so daß er dann die üblichen Spunde mit 2" und 3/4" Durchmesser zeigt.

Da der Deckel aus einem Blechzuschnitt geprägt ist, ergeben sich entsprechend geformte Übergangsbereiche; beispielsweise die Übergangszone 9 wird, wie die Aufsicht der Fig.2 zeigt, etwa mondförmig die Deckfläche 10 umschließen und im rechts in der Zeichnung dargestellten, tieferen Bereiche das Maximum ihrer Breite zeigen und nach beiden Schenkeln hin in ihrer Breite abnehmen.

Mit der Fig. 3 werden einige alternative Merkmale dargestellt. So ist zur Erhöhung der Stabilität und Beanspruchbarkeit die Deckfläche leicht bombiert ausgeführt. Um die Entleerung nicht zu beeinträchtigen, ist hierbei darauf zu achten, daß **jeder** Teilbereich der ja unterschiedliche Neigungen aufweisenden bombierten Deckfläche 11 mit Gefälle verläuft. Nach Fig. 1 wurde dies erreicht, indem die Deckfläche 10 im wesentlichen entlang einer die Mittelpunkte der Füllöffnungen 6 und 8 schneidenden Graden 16 geführt war. Bei der bombierten Deckfläche 11 der Fig. 3 beginnt diese im an den Randbereich 5 anschließenden Bereiche dieser Deckfläche mit einer, wenn auch nur Geringen, Neigung, die durch das Bombieren sich in der Zeichnung nach rechts hin entsprechend verstärkt. Es ist auch möglich, wie dargestellt, die Krümmungsradien der Wölbung nicht konstant zu belassen, sondern nach rechts hin zu verkürzen. Des weiteren ist der die größere der Füllöffnungen 6 aufweisenden Randbereich 5 nach oben über die durch die Ringzone 4 beschriebene Ebene herausgedrückt. Hierbei ist es auch noch möglich, die Flächenbereiche mit unterschiedlich langen Mantellinien in die eigentliche Deckfläche übergehen zu lassen. Hiermit wird erreicht, daß nach Drehen des Behälters um 180° und Abstellen desselben auf seinem Deckel oder dessen Randbereichen, praktisch ausschließlich abfallende Flächen vorhanden sind, die in Richtung auf die große der Füllöffnungen 6 und damit auf den größeren der anzubringenden Stutzen hin geneigt sind. In ein solches Spundfaß eingebrachte Flüssigkeiten, aber auch Füllmittel höherer Viskosität, lassen sich damit durch einfaches Umwenden des Fasses um 180° restlos entleeren. Unterstützt wird dieses durch die zweite, kleinere Füllöffnung, die in der Normalstellung des Fasses auf tieferem Niveau und in umgekehrter Stellung auf höherem Niveau liegt: Hier vermag nach Öffnendes Verschlusses den Behälter füllende Luft ohne weiteres einzudringen, ohne vom Restinhalt gestört zu werden oder diesem einen zweiten Austritt zu ermöglichen. Damit wird die Restentleerung einerseits optimal vorangetrieben, andererseits aber auch noch zusätzlich weitgehend erleichtert. Der hierfür zu treibende Aufwand ist nur mäßig, da ohnehin die Deckfläche aus dem Zuschnitt auszupressen ist und die zusätzliche Formgebung sich ohne wesentlichen zusätzlichen Kraft- bzw. Arbeitsbedarf durchführen läßt, und gleichzeitig noch eine vorteilhafte Erhöhung des Widerstandsmomentes des Deckels bewirkt.

Eine weitere Variante ist anhand der Fig. 4 und 5 erläutert, welche mit den schon bekannten Referenznummern versehen sind, so daß sich eine grundsätzliche Beschreibung erübrigt. Als wesentlich zeigt sich aber, daß zusätzlich ein an die innere Grenze der Ringzone 4 anschließender Wulst 14 eingeprägt ist. Dieser Wulst beginnt auf der rechten Seite der Zeichnung etwa mit dem Niveau der inneren Grenze 15 der Ringzone 4 und steigt dann mit seinem Scheitel so an, daß dieser mit dem Niveau des Randbereiches 5 der Füllöffnung 6 breit in diesen Flächenbereich einmündet.

Hierdurch wird folgendes erreicht: Nach dem Aufstellen des Fasses auf seinen Deckel zur restlosen Entleerung desselben fällt die Ringzone 4 in Richtung auf den anschließenden Wulst 14 ab, der nach seiner Umkehrung sich als Rinne erweist. Diese Rinne umzieht die gesamte innere Grenze 15 der Ringzone 4 mit Gefälle auf die gegenüberliegende Randfläche 5 hin und mündet in diese und vermag so die gesamte aufgefangene Flüssigkeit der Füllöffnung 7 zuzuführen. Der Randbereich 6, in Fig. 4 nach unten, d.h. in das spätere Behälterinnere, weisend, erweist nach nach Umkehren des Fasses als Erhebung, von der aus der Behälterinhalt über die Deckfläche 13 oder über den nunmehr eine Rinne bildenden Wulst 14 abfließt.

Die Deckfläche 13 selbst kann in sich eben ausgeführt sein, und sie kann entweder konvex oder konkav ausgebildet sein. Es besteht auch die Möglichkeit, im Bereiche der Geraden 16 die Deckfläche entlang einer geraden, die einander zugewandten Enden der Flächenbereiche 5 und 7 verbindenden Linie zu führen, wobei die Deckfläche 13 sowohl als diese Strecke als Gradienten aufweisende Ebene ausgeführt sein kann oder aber zylindrisch oder elliptisch so durchgewölbt sein kann, daß diese Linie als Mantellinie erscheint. Desweiteren ist es auch möglich, beliebige Wölbungen zusammenzustellen, beispielsweise indem bei der Bildung der Oberfläche der Deckfläche eine erste zylindrische Wölbung eingeführt wird, deren Achse der Geraden 16 parallel verläuft, und die von einer zweiten Wölbung überlagert wird, deren Achse einer innerhalb der Zeichenebene auf der Geraden 16 senkrecht stehenden weiteren Geraden parallel verläuft. Es ist ferner möglich, hierbei für die beiden orthogonalen Krümmungen ungleiche Krümmungsradien zu verwenden, und ebenso ist es möglich, die Krümmungsradien einer Krümmung entlang des gebildeten Umfanges zu variieren, so daß nicht nur kreisbogenförmige Krümmungen erreicht werden. Desweiteren ist es sogar möglich, zusätzlich zu einem oder mehreren dieser Krümmungsmerkmale eine der Krümmungen konvex und-die andere konkav auszuführen. Wesentlich ist nur, daß hierbei jeweils ein Gefälle mindestens auf die durch den Wulst 14 gebildeten Rinne bzw. auf den um den Flächenbereich 5 gebildeten Trichter erzielt wird. Damit läßt sich eine restlose Entleerung eines mit einem solchen Deckel ausgestatteten Spundfasses erreichen, ohne daß auf eine oft gewünschte Bombierung des Deckels verzichtet werden muß. Die hier mit geringen zusätzlichen Maßnahmen erreichbare weitgehende oder vollständige Entleerbarkeit gestattet nicht nur, den Inhalt eines Behälters praktisch restlos auszunutzen, es werden auch Reinigungsarbeiten eines Behälters erheblich erleichtert, falls dieser nochmals benutzt werden soll, und in jedem Falle werden auch die Entsorgungsprobleme bei dem Außerdienststellen eines solchen Behälters vorteilhaft in erheblichem Ausmaße reduziert.

## Patentansprüche

1. Deckel (1) zur Herstellung eines mindestens einen Spund aufweisenden Behälters mit einem vorzugsweise zylindrischen Rumpf, dessen unteres Ende mit einem Boden und dessen oberes Ende mit dem Deckel (1) jeweils dicht uns fest abschließend verbindbar sind, wobei der Deckel (1) einen zur Verbindung mit dem Rumpf vorgesehenen Rand (2) aufweist, an den sich ein zum Eingriff in den Rumpf vorgesehener, die Deckfläche (11 bis 13) umschließender kurzer Mantelbereich (3) anschließt, und dessen Deckfläche Füllöffnungen (6, 8) aufweist, deren Ränder mit Stutzen je eines Verschlusses verbindbar sind, und deren sie umziehenden Randbereiche (5, 7) aus der Deckfläche (11 bis 13) des Deckels (1) heraus in eine zu seiner Vertikalachse normal stehenden Ebene gedrückt sind,
**dadurch gekennzeichnet,**
daß einer der eine Füllöffnung (6) umschließende Randbereiche (5) nach oben und der andere (8; 7) nach unten aus der durch den unteren Rand des Mantelbereiches (3) beschriebenen Ebene herausgedrückt sind.

2. Deckel nach Anspruch 1,
**dadurch gekennzeichnet,**
daß an den Mantelbereich (3) sich eine schmale Ringzone (4) anschließt, die zur Vertikalachse des Deckels (1) hin leicht ansteigt,
daß mindestens in der Höhe der inneren Grenze der Ringzone die erste der achsnormal gerichteten, eine Füllöffnung (6) umschließenden Randbereiche (5) vorgesehen ist, und
daß die sich allseitig an die innere Grenze (15) der Ringzone anschließende Deckfläche (10) von dem Randbereich (5) aus abfällt, um an ihren Enden über eine Übergangszone (9) an die innere Grenze der Ringzone anzuschließen.

3. Deckel nach Anspruch 2,
**dadurch gekennzeichnet,**
daß die Ringzone (4) radial um einen steigungswinkel im Bereiche von 0° bis 12° ansteigt.

4. Deckel nach Anspruch 3,
**dadurch gekennzeichnet,**
daß die Ringzone (4) radial um einen Steigungswinkel im Bereiche von 0,5° bis 7° ansteigt.

5. Deckel nach einem der Ansprüche 1 bis 4,
**dadurch gekennzeichnet,**
daß die Deckfläche (10) um 0,2° bis 7° abfällt.

6. Deckel nach Anspruch 5,
**dadurch gekennzeichnet,**
daß die Deckfläche (10) um 0,5° bis 5° abfällt.

7. Deckel nach einem der Ansprüche 1 bis 6,
**dadurch gekennzeichnet,**
daß an die innere Grenze (15) der Ringzone (4) sich ein umlaufender, nach oben gerichteter Wulst (14) anschließt.

8. Deckel nach Anspruch 7,
**dadurch gekennzeichnet,**
daß der Scheitel des Wulstes (14) im Winkelbereich des auf geringerem Niveau stehenden Randbereiches (7) vom Niveau der inneren Grenze (15) der Ringzone oder einem geringfügig höheren Niveau ausgeht und beidseitig entlang seiner Länge bis auf das Niveau des höher gelegenen Randbereiches (5) ansteigt.

9. Deckel nach Anspruch 7 oder 8,
**dadurch gekennzeichnet,**
daß der Wulst (14), sich verbreiternd, in den höher gelegenen Randbereich (5) mit dessen Niveau in diesen einmündet.

10. Deckel nach einem der Ansprüche 1 bis 9,
**dadurch gekennzeichnet,**
daß der Randbereich (5) kegelstumpfmantelartig zur Deckfläche (10 bis 13) abfällt.

11. Deckel nach einem der Ansprüche 1 bis 10,
**dadurch gekennzeichnet,**
daß der tiefer gelegenen Randbereich (7) kegelstumpfmantelartig zur Deckfläche (10 bis 13) hin ansteigt.

12. Deckel nach einem der Ansprüche 1 bis 11,
**dadurch gekennzeichnet,**
daß die Deckfläche (11, 13) etwa entlang einer die Mitte der Füllöffnungen verbindenden Geraden (16) im wesentlichen eben verläuft und quer zu dieser konkav oder konvex durchgewölbt ist.

13. Deckel nach Anspruch 12,
**dadurch gekennzeichnet,**
daß die Deckfläche (11,13) entlang einer die Mitte der Füllöffnungen verbindenden Geraden (16) konkav oder konvex durchgewölbt ist, und daß die Deckfläche, gegebenenfalls mit anderem Krümmungsradius, auch quer zur Geraden (16) konvex oder konkav gekrümmt verläuft.

14. Deckel nach einem der Ansprüche 12 oder 13,
**dadurch gekennzeichnet,**
daß die Krümmungsradien der Deckfläche (10,11,13) sich entlang der die Mitten der Füllöffnungen (6,8) verbindenden Geraden (16) ändern.

## Claims

1. A lid (1) for the production of a container which exhibits at least
one bung and has a preferably cylindrical body of which the ends may finally be connected tightly and firmly, the lower end to a bottom and the upper end to the lid (1), where the lid (1) exhibits for the connection to the body a rim (2) and adjoining it a short shell region (3) enclosing the lid area (11 to 13) and provided far engagement in the body, and the lid area exhibits filler openings (6, 8) to the edge of each of which a stub for a closure may be connected and the edge regions (5, 7) surrounding which are pressed out of the lid area (11 to 13) of the lid (1) into a plane lying normally to its vertical axis,
**characterized in that**
one of the edge regions (5) enclosing a filler opening (6) is pressed up and the other (8; 7) pressed down out of the plane described by the bottom edge of the shell region (3).

2. A lid as in Claim 1, **characterized in that**
a narrow annular zone (4) adjoins the shell region (3) and rises slightly towards the vertical axis of the lid (1), that
at least at the level of the inner boundary of the annular zone the first of the edge regions (5) directed normally to the axis and enclosing a filler opening (6) is provided, and that
the lid area (10) adjoining the inner boundary (15) of the annular zone an all sides slopes dawn from the edge region (5) in order to connect via a transition zone (9) with the inner boundary of the annular zone.

3. A lid as in Claim 2, **characterized in that**
the annular zone (4) rises radially at an angle of inclination in the range from 0° to 12°.

4. A lid as in Claim 3, **characterized in that**
the annular zone (4) rises radially at an angle of inclination in the range from 0.5° to 7°.

5. A lid as in one of the Claims 1 to 4, **characterized**
in that the lid area (10) slopes dawn at from 0.2° to 7°.

6. A lid as in Claim 5, **characterized in that**
the lid area (10) slopes dawn at from 0.5° to 5°.

7. A lid as in one of the Claims 1 to 6, **characterized**
in that an upwards directed circumferential bead (14) adjoins the inner boundary (15) of the annular zone (4).

8. A lid as in Claim 7, **characterized in that**
in the angular range of the edge region (7) lying at a lower level the crest of the bead (14) leaves the level of the inner boundary (15) of the annular zone or a slightly higher level and rises at both sides along its length up to the level of the edge region (5) which is placed higher.

9. A lid as in Claim 7 or 8, **characterized in that**
the bead (14) widens to join the higher placed edge region (5) at the level of the latter.

10. A lid as in one of the Claims 1 to 9, **characterized**
in that the edge region (5) slopes down like the surface of a truncated cane to the lid area (10 to 13).

11. A lid as in one of the Claims 1 to 10, **characterized**
in that the edge region (7) which is placed lower rises like the surface of a truncated cone towards the lid area (10 to 13).

12. A lid as in one of the Claims 1 to 11, **characterized**
in that roughly along a straight line (16) connecting the centres of the filler openings the lid area (11, 13) runs essentially along a plane and transversely to this along a concave or convex curve.

13. A lid as in Claim 12, **characterized in that**
along a straight line (16) connecting the centres of the filler openings the lid area (11, 13) follows a concave or convex curve, and that the lid area, if necessary at another radius of curvature, also runs transversely to the straight line (16) along a concave or convex curve.

14. A lid as in one of the Claims 12 or 13, **characterized**
in that the radii of curvature of the lid area (10, 11, 13) change along the straight line (16) connecting the centres of the filler openings (6, 8).

## Revendications

1. Couvercle (1) pour la fabrication d'un récipient présentant au moins une bonde, comportant de préférence un corps cylindrique dont l'extrémité inférieure est assemblée à un fond et dont l'extrémité supérieure est assemblée au couvercle (1) de manière fixe et hermétique, le couvercle (1) présentant un bord (2) destiné à l'assemblage avec le corps, ledit bord étant prolongé par une surface latérale (3) courte prévue pour la prise dans le corps et entourant la surface de recouvrement (11 à 13) et la surface de recouvrement dudit couvercle présentant des ouvertures de remplissage (6, 8) dont les bords peuvent être assemblés à la tubulure d'une fermeture et dont les zones latérales (5, 7) qui entourent ledits bords sont pressées de la surface de recouvrement (11 à 13) du couvercle (1) dans un plan perpendiculaire à son axe vertical, caractérisé en ce qu'une des zones latérales (5) entourant une ouverture de remplissage (6) est pressée vers le haut et l'autre (8; 7) vers le bas par rapport au plan formé par le bord inférieur de la surface latérale (3).

2. Couvercle selon la revendication 1, caractérisé en ce que la surface latérale (3) est prolongée par une zone annulaire (4) étroite qui remonte légèrement vers l'axe vertical du couvercle (1), en ce qu'on a prévu au moins dans la hauteur de la limite intérieure de la zone annulaire la première zone latérale (5) perpendiculaire à l'axe et entourant une ouverture de remplissage (6) et en ce la surface de recouvrement (10) qui prolonge de tous les côtés la limite intérieure (15) de la zone annulaire descend à partir de la zone latérale (5) de manière à s'accrocher en ses extrémités, via une zone de transition (9), à la limite intérieure de la zone annulaire.

3. Couvercle selon la revendication 2, caractérisé en ce que la zone annulaire (4) remonte radialement selon une inclinaison comprise entre environ 0 et 12°.

4. Couvercle selon la revendication 3, caractérisé en ce que la zone annulaire (4) remonte radialement selon une inclinaison comprise entre environ 0,5 et 7°.

5. Couvercle selon une quelconque des revendications 1 à 4, caractérisé en ce que la surface de recouvrement (10) descend d'environ 0,2 à 7°.

6. Couvercle selon une quelconque des revendications 1 à 5, caractérisé en ce que la surface de recouvrement (10) descend d'environ 0.5 à 5°.

7. Couvercle selon une quelconque des revendications 1 à 6, caractérisé en ce que la limite intérieure (15) de la zone annulaire (4) est prolongée par un bourrelet (14) rond, dirigé vers le haut.

8. Couvercle selon la revendication 7, caractérisé en ce que le sommet du bourrelet (14), dans la partie angulaire de la zone latérale (7) se trouvant à un niveau inférieur, part du niveau de la limite intérieure (15) de la zone annulaire ou d'un niveau légèrement supérieur et remonte des deux côtés sur toute sa longueur jusqu'au niveau de la zone latérale (5) plus élevée.

9. Couvercle selon la revendication 7 ou 8, caractérisé en ce que le bourrelet (14) débouche en s'élargissant au même niveau que la zone latérale (5) située plus haut.

10. Couvercle selon une quelconque des revendications 1 à 9, caractérisé en ce que la zone latérale (5) descend de manière tronconique vers la surface de recouvrement (10 à 13).

11. Couvercle selon une quelconque des revendications 1 à 10, caractérisé en ce que la zone latérale (7) située plus bas remonte de manière tronconique vers la surface de recouvrement (10 à 13).

12. Couvercle selon une quelconque des revendications 1 à 11, caractérisé en ce que la surface de recouvrement (11, 13) est essentiellement plane le long d'une droite (16) reliant les centres des ouvertures de remplissage et est bombée de manière concave ou convexe transversalement par rapport à ladite droite.

13. Couvercle selon la revendication 12, caractérisé en ce que la surface de recouvrement (11, 13) est bombée de manière concave ou convexe le long d'une ligne (16) reliant les centres des ouvertures de remplissage et en ce que la surface de recouvrement a également une forme concave ou convexe, le cas échéant avec un autre rayon de courbure, transversalement par rapport aux droites (16).

14. Couvercle selon une quelconque des revendications 12 ou 13, caractérisé en ce que les rayons de courbure de la surface de recouvrement (10, 11, 13) changent le long de la droite (16) reliant les centres des ouvertures de remplissage (6, 8).
